# EUROPÄISCHE PATENTSCHRIFT

(11) **EP 2 251 164 B1**
(45) Veröffentlichungstag und Bekanntmachung des Hinweises auf die Patenterteilung: **29.11.2017**
(21) Anmeldenummer: 10004772.9
(22) Anmeldetag: 06.05.2010
(51) Int. Cl.: B27B 33/08, B27B 33/20, B23D 61/02

(54) **Zerspanungswerkzeug**
Chipping tool
Outil d'enlèvement de copeaux

(30) Priorität: 16.05.2009 DE 102009021629
(43) Veröffentlichungstag der Anmeldung: 17.11.2010
(73) Patentinhaber: Ledermann GmbH & Co. KG, 72160 Horb (DE)
(72) Erfinder: Galli, Oliver, 71154 Nufringen (DE); Westfal, Ewald, 72351 Geislingen (DE)
(74) Vertreter: Wasmuth, Rolf

(56) Entgegenhaltungen:
- WO-A1-2008/092239
- DE-A1-102004 012 619
- GB-A- 616 664
- US-A- 1 810 823

## Beschreibung

Die Erfindung betrifft die Verwendung eines Zerspanungswerkzeuges zum Formatieren von Platten insbesondere aus einem holzartigen Werkstoff mit den Merkmalen nach dem Oberbegriff des Anspruchs 1. Eine solche Verwendung ist in DE10107881 offenbart. Platten aus holzartigen Werkstoffen wie Spanplatten oder dergleichen werden mit drehend angetriebenen Zerspanungswerkzeugen bearbeitet und in Form gebracht. Ein Arbeitsschritt ist dabei das Formatieren, bei dem insbesondere geradlinige Kanten sauber und frei von Abplatzungen mittels eines geeigneten Zerspanungswerkzeuges hergestellt werden sollen.

Derartige Zerspanungswerkzeuge umfassen einen Grundkörper, an dessen Umfang Schneidzähne angeordnet sind, wobei die Schneidzähne jeweils eine Umfangsschneide und einen bezogen auf die Drehachse in der axialen Richtung über den Grundkörper hervorstehenden, an die Umfangsschneide angrenzenden Schneidvorsprung aufweisen. Unter Erzeugung eines vergleichsweise hohen Zerspanungsvolumens wirken die Schneiden sowohl an der Umfangsseite als auch an der dem Werkstück zugewandten Stirnseite mit dem Ziel, eine möglichst saubere Schnittfläche zu erreichen.

Aus der DE 101 07 881 ist ein gattungsgemäßes Zerspanungswerkzeug bekannt, dessen Umfangsschneiden und Stirnschneiden scharfkantig ineinander übergehen, wobei die Umfangsschneiden eine lineare Form aufweisen. Der Eckbereich zwischen den Umfangsschneiden und den daran angrenzenden Stirnschneiden bilden den in der axialen Richtung über den Grundkörper hervorstehenden Schneidvorsprung, dessen Eigenschaften für die angestrebte Qualität der Schnittfläche maßgeblich sind. Bei der gezeigten Anordnung sind verschiedene Nachteile zu beobachten. Der Übergang von Stirn- und Umfangsschneiden ist schlagempfindlich. Durch in der Spanplatte befindliche Fremdkörper kann es zu Abplatzungen in diesem qualitätsbildenden Schneidenbereich kommen. Die gewünschte Schnittflächengüte wird dann nicht mehr erreicht. Darüber hinaus führt auch der gewöhnliche Verschleiß zu vergleichbaren Effekten. In der Folge von durch Verschleiß abgerundeten und abgestumpften Schneidenecken kann die Spanplatte nicht mehr sauber zerspant werden. Es kommt zu Ausbrüchen an den Plattendeckschichten und auch zu Fehlstellen in den Mittellagen der Spanplatte. Nicht sauber durchtrennte Späne verbleiben am Werkstück, geben zunächst nach und richten sich dann anschießend in unerwünschter Weise wieder auf, was ebenfalls das Schnittergebnis beeinträchtigt.

Die DE 10 2004 012 619 A1 offenbart noch ein Werkzeug mit einem Grundkörper und mit Schneidzähnen, welche einen ersten Schneidvorsprung und einen zweiten Schneidvorsprung aufweisen. Das Werkzeug wird für die Herstellung von Bohrmehlnuten in Bohrern verwendet, wobei im Betrieb nur die ersten Schneidvorsprünge zum Einsatz kommen. Die zweiten Schneidvorsprünge stehen funktionslos in der axialen Richtung über den Grundkörper hervor. Sie werden nur als Ersatz für verschlissene erste Schneidvorsprünge bereitgehalten und bei Bedarf durch gedrehte Montage der Schneidplatten in Betriebsposition gebracht.

Der Erfindung liegt die Aufgabe zugrunde, ein Zerspanungswerkzeug zur Verwendung zum Formatieren von Platten derart anzugeben, dass die Schnittqualität verbessert ist und über eine längere Standzeit aufrecht erhalten bleibt.

Diese Aufgabe wird durch die Verwendung eines Zerspanungswerkzeuges mit den Merkmalen des Anspruchs 1 gelöst.

Hierzu wird die Verwendung eines Werkzeuges vorgeschlagen, bei dem die Schneidzähne radial innenseitig des axial hervorstehenden Schneidvorsprunges mindestens einen zweiten, bevorzugt auch mindestens einen dritten in der axialen Richtung über eine Stirnfläche des Grundkörpers hervorstehenden Schneidvorsprung aufweisen. Bevorzugt ist der radial innere Schneidvorsprung gegenüber dem radial außen benachbarten Schneidvorsprung in der axialen Richtung versetzt und insbesondere zurückversetzt angeordnet.

Die radial inneren und radial äußeren Schneidvorsprünge unterstützen sich gegenseitig. Einzelne Späne, die durch die radial äußeren Schneidvorsprünge nicht sauber durchtrennt sind, werden durch die radial inneren Schneidvorsprünge schließlich sauber abgetrennt und umgekehrt. Diese gegenseitige Unterstützungswirkung bleibt auch bei einsetzendem Verschleiß erhalten, so dass die Standzeit des Zerspanungswerkzeuges erhöht ist. Der axiale Versatz zwischen den radial äußeren und radial inneren Schneidvorsprüngen führt dazu, dass zunächst die axial weiter hervorstehenden Schneidvorsprünge vorrangig zum Einsatz kommen. Damit unterliegen sie dem gewöhnlichen Betriebsverschleiß, während die weiter zurückversetzten Schneidvorsprünge geringer belastet sind und einen erst später einsetzenden Verschleiß aufweisen. Mit fortschreitendem Verschleiß der insbesondere radial äußeren Schneidvorsprünge kommen die zurückversetzten, hier radial inneren Schneidvorsprünge zunehmend zum Einsatz. Aufgrund ihres noch nicht vorhandenen bzw. geringeren Verschleißes weisen sie die nötige Schärfe auf, um das gewünschte saubere Schnittergebnis zu erzeugen. Der axiale Versatz führt also zu einem über die Lebensdauer zeitlich sequenziell gestaffelten Verschleiß, bei dem über eine deutlich verlängerte Standzeit zumindest im radial inneren Bereich immer noch hinreichend scharfe Schneidvorsprünge an der Stirnfläche des Zerspanungswerkzeuges zur Verfügung stehen.

In vorteilhafter Weiterbildung liegen die Schneidvorsprünge eines einzelnen Schneidzahnes auf einer Geraden, die gegenüber einer senkrecht auf der Drehachse stehenden radialen Richtung um einen Winkel geneigt ist. Der Winkel liegt bevorzugt in einem Bereich von einschließlich 0,5° bis einschließlich 2,0° und beträgt insbesondere etwa 1,0°. Hierbei konnte einerseits eine gute gegenseitige Unterstützungswirkung der radial äußeren und radial inneren Schneidvorsprünge beobachtet werden. Andererseits wurde hierdurch erreicht, dass bei einsetzendem Verschleiß der radial äußeren Schneidvorsprünge eine nahtlose Übernahme der Zerspanungsfunktion durch die radial inneren, noch scharfen Schneidvorsprünge erfolgt.

In einer bevorzugten Ausführungsform weisen die Schneidvorsprünge axial äußere Spitzen auf. Insbesondere sind die Spitzen unsymmetrisch ausgebildet. Alternativ oder in Kombination damit kann es zweckmäßig sein, dass die Schneidvorsprünge eine Kontur mit gerundeter Wellenform aufweisen. Beide Ausführungsformen führen zu einem sauberen, ausbruchsfreien Schnittergebnis bei deutlich verlängerter Standzeit.

Es kann zweckmäßig sein, dass die Umfangsschneide mittels ihrer in der axialen Richtung hervorstehenden Ecke gleichzeitig auch den radial äußersten, axial hervorstehenden Schneidvorsprung bildet. Bevorzugt ist jedoch zwischen dem radial äußeren, axial hervorstehenden Schneidvorsprung und der Umfangsschneide eine Fase angeordnet. Die Fase verringert die Schlagempfindlichkeit der Schneide. Die Gefahr von Ausbrüchen in der Schneide ist verringert, wodurch die Qualität der Schnittfläche mit höherer Zuverlässigkeit sichergestellt ist. Zur weiteren Verbesserung des Schnittergebnisses trägt eine Ausführung bei, bei der die Umfangsschneide in Richtung zum Schneidvorsprung zur Drehachse hin geneigt ist.

Ausführungsbeispiele der Erfindung sind nachfolgend anhand der Zeichnung näher beschrieben. Es zeigen:
- Fig. 1: in einer Querschnittsdarstellung ein erfindungsgemäß ausgeführtes Zerspanungswerkzeug mit an seinem Umfang und im Bereich seiner Stirnfläche angeordneten Schneidzähnen;
- Fig. 2: eine vergrößerte Detaildarstellung der in Fig. 1 angegebenen Einzelheit II mit Angaben zur Ausgestaltung der Schneidzähne mit mehreren, hier spitz ausgeführten, in der axialen Richtung hervorstehenden Schneidvorsprüngen;
- Fig. 3: eine Variante der Anordnung nach Fig. 1 mit Schneidzähnen in abweichender Form;
- Fig. 4: in vergrößerter Detaildarstellung die Einzelheit IV nach Fig. 3, demnach die Schneidzähne in der axialen Richtung hervorstehende wellenförmige Schneidvorsprünge aufweisen.

Fig. 1 zeigt in einer Querschnittsdarstellung ein erstes Ausführungsbeispiel eines erfindungsgemäßen Zerspanungswerkzeuges 1 für holzartige Werkstoffe. Das Zerspanungswerkzeug in der erfindungsgemäßen Ausgestaltung kann aber auch für andere Werkstoffe, insbesondere für NE-Metalle, Kunststoffe, Gipskartonplatten, Faserverbundwerkstoffe oder dgl. eingesetzt werden. Das Zerspanungswerkzeug 1 ist in der vorliegenden Ausgestaltung für das Formatieren von Platten, insbesondere von Spanplatten vorgesehen und ist hierzu um eine Drehachse 2 antreibbar. Das Zerspanungswerkzeug 1 umfasst einen im Wesentlichen kreisscheibenförmigen Grundkörper 3, über dessen Umfang 4 eine Vielzahl von Schneidzähnen 5 insbesondere gleichmäßig verteilt ist. Die Schneidzähne 5 sind derart am Umfang 4 des Grundkörpers 3 angeordnet, dass sie teilweise in der durch die Drehachse 2 vorgegebenen axialen Richtung über eine zugeordnete Stirnfläche 14 des Grundkörpers 3 hervorstehen. Beim sogenannten Formatieren von Spanplatten oder vergleichbaren Platten aus einem holzartigen Werkstoff wird das Zerspanungswerkzeug 1 in einer senkrecht zur Drehachse 2 liegenden radialen Richtung 11 relativ zum nicht dargestellten Werkstück bewegt. Die Schneidzähne 5 zerspanen dabei auf ihrer Umfangsseite und auf ihrer Stirnseite das Material des Werkstückes.

Fig. 2 zeigt in einer vergrößerten Detaildarstellung die in Fig. 1 angegebene Einzelheit II. Demnach weist ein einzelner am Umfang 4 des Grundkörpers 3 angeordneter Schneidzahn 5 eine in der radialen Richtung 11 außen liegende Umfangsschneide 6 und einen bezogen auf die in Fig. 1 dargestellte Drehachse 2 in der axialen Richtung über den Grundkörper 3 hervorstehenden, an die Umfangsschneide 6 angrenzenden ersten Schneidvorsprung 7 auf. Der Schneidvorsprung 7 kann durch eine Ecke der hier geradlinig ausgebildeten Umfangsschneide 6 gebildet sein. Im gezeigten Ausführungsbeispiel ist zwischen dem radial äußeren Schneidvorsprung 7 und der Umfangsschneide 6 eine Fase 13 angeordnet. Anstelle eines geradlinigen Verlaufes kann die Umfangsschneide 6 auch einen gekrümmten Verlauf aufweisen. In der Darstellung nach Fig. 2 verläuft die Umfangsschneide 6 von links nach rechts, also in Richtung zum Schneidvorsprung 7 abfallend, ist also zur Drehachse 2 (Fig. 1) hin geneigt.

Zusätzlich zum ersten Schneidvorsprung 7 ist der Schneidzahn 5 radial innenseitig des Schneidvorsprunges 7 mit mindestens einem zweiten, in der axialen Richtung über den Grundkörper 3 hervorstehenden Schneidvorsprung 8 versehen. Im gezeigten Ausführungsbeispiel ist außerdem radial innenseitig des zweiten Schneidvorsprunges 8 ein dritter, in der axialen Richtung über den Grundkörper 3 hervorstehender Schneidvorsprung 9 vorgesehen. Natürlich kann es auch zweckmäßig sein, bezogen auf die radiale Richtung 11 weiter innen liegend noch zusätzliche Schneidvorsprünge vorzusehen, wobei sich eine Gesamtzahl von Schneidvorsprüngen 7, 8, 9 in einem Bereich von einschließlich zwei Stück bis einschließlich fünf Stück pro Schneidzahn 5 als zweckmäßig herausgestellt hat. Der zweite Schneidvorsprung 8 ist gegenüber dem radial außen benachbarten Schneidvorsprung 7 in der axialen Richtung geringfügig zurückversetzt angeordnet. Sinngemäß das Gleiche gilt auch für den dritten Schneidvorsprung 9, der in der axialen Richtung gegenüber dem radial außen beanachbarten Schneidvorsprung 8 zurückversetzt angeordnet ist. Es kann aber auch eine umgekehrte Anordung bzw. axialer Versatz zwischen den Schneidvorsprüngen 7, 8, 9 zweckmäßig sein, bei der der jeweils radial äußere Schneidvorsprung 7, 8 gegenüber dem radial innen benachbarten Schneidvorsprung 8, 9 zurückversetzt angeordnet ist. Die Schneidvorsprünge 7, 8, 9 weisen axial äußere Spitzen 12 auf. Außerdem liegen sie bzw. ihre Spitzen 12 auf einer Geraden 10, die zur Bildung des vorstehend beschriebenen axialen Versatzes um einen kleinen Winkel α gegenüber der radialen Richtung 11 geneigt ist. Der Betrag des Winkels α liegt bevorzugt in einem Bereich von einschließlich 0,5° bis einschließlich 2,0° und beträgt im gezeigten Ausführungsbeispiel 1,0°. Hierdurch ist erreicht, dass der jeweils radial innere Schneidvorsprung 8, 9 gegenüber dem jeweils radial außen benachbarten Schneidvorsprung 7, 8 in der axialen Richtung zum Grundkörper 3 hin zurückversetzt angeordnet ist.

Der Schneidzahn 5 ist nicht nur im Bereich seiner Umfangsschneide 6, sondern auch an seiner Fase 13 und in dem gesamten die Schneidvorsprünge 7, 8, 9 überdeckenden Stirnbereich scharf geschliffen. Dabei ist eine Schliffkontur gewählt, demnach die Schneidvorsprünge 7, 8, 9 bezogen auf die axiale Richtung unsymmetrisch ausgebildet sind. Dies bedeutet, dass die an die jeweiligen Spitzen 12 angrenzenden Flanken der Schneidvorsprünge 7, 8, 9 radial außen in einem flacheren Winkel zur axialen Richtung liegen als die jeweils an die Spitzen 12 angrenzenden radial inneren Schenkel. Es kann aber auch eine symmetrische Ausgestaltung der Spitzen 12 bzw. der Schneidvorsprünge 7, 8, 9 oder eine in umgekehrter Richtung unsymmetrische Ausgestaltung zweckmäßig sein.

Fig. 2 zeigt beispielhaft einen von vielen Schneidzähnen 5, wobei sämtliche Schneidzähne 5 identisch ausgebildet sind. Durch die Anordnung der Schneidzähne 5 am Umfang 4 des Grundkörpers 3 liegen die Umfangsschneiden 6 sämtlicher Schneidzähne 5 auf einem gemeinsamen Kegelmantel. Das gleiche gilt auch für die Fasen 13 sowie für die Geraden 10 sämtlicher Schneidzähne 5. Es kann aber auch eine Anordnung zweckmäßig sein, bei der nicht sämtliche Schneidzähne 5 in der gezeigten Form ausgebildet sind. Eine Möglichkeit besteht zum Beispiel darin, dass die Schneidvorsprünge 7, 8, 9 eines einzelnen Schneidzahnes 5 gegenüber denjenigen eines in der Umfangsrichtung benachbarten Schneidzahnes 5 in der radialen Richtung 11 versetzt angeordnet sind und/oder eine abweichende Form und/oder eine abweichende Anzahl aufweisen.

Fig. 3 zeigt eine Variante der Anordnung nach Fig. 1, bei der die Schneidzähne 5 eine davon abweichende Form aufweisen. Die in Fig. 3 angegebene Einzelheit IV ist in vergrößerter Detaildarstellung in Fig. 4 gezeigt, demnach die Schneidvorsprünge 7, 8, 9 eine Kontur mit gerundeter Wellenform aufweisen. Scharfkantige Spitzen 12 entsprechend der Darstellung nach Fig. 2 sind nicht vorhanden. Gleichwohl ist der Schneidzahn 5 ebenso wie im Ausführungsbeispiel nach Fig. 2 in seinem gesamten, die Schneidvorsprünge 7, 8, 9 abdeckenden Bereich unter Bildung der gerundeten Wellenform scharf geschliffen. In den übrigen Merkmalen und Bezugszeichen stimmt das Ausführungsbeispiel nach den Fig. 3 und 4 mit demjenigen nach den Fig. 1 und 2 überein.

Natürlich ist auch eine Kombination der Merkmale des Ausführungsbeispieles nach den Fig. 1 und 2 mit demjenigen nach den Fig. 3 und 4 möglich. So kann es beispielsweise zweckmäßig sein, spitze und gerundete Schneidvorsprünge 7, 8, 9 innerhalb eines einzelnen Schneidzahnes 5 miteinander zu kombinieren. Außerdem ist es denkbar, dass innerhalb eines einzelnen Zerspanungswerkzeuges 1 unterschiedliche Schneidzähne 5 beispielsweise abwechselnd mit spitzen und gerundeten Schneidvorsprüngen 7, 8, 9 zum Einsatz kommen.

## Patentansprüche

1. Verwendung eines Zerspanungswerkzeuges (1) zum Formatieren von Platten insbesondere aus einem holzartigen Werkstoff, wobei das Zerspanungswerkzeug zum drehenden Antrieb um eine Drehachse (2) vorgesehen ist und einen Grundkörper (3) umfasst, an dessen Umfang (4) Schneidzähne (5) angeordnet sind, wobei die Schneidzähne (5) jeweils eine Umfangsschneide (6) und einen bezogen auf die Drehachse (2) in der axialen Richtung über eine Stirnfläche (14) des Grundkörpers (3) hervorstehenden, an die Umfangsschneide (6) angrenzenden Schneidvorsprung (7) aufweisen,
**dadurch gekennzeichnet, dass** die Schneidzähne (5) radial innenseitig des Schneidvorsprunges (7) mindestens einen zweiten, bevorzugt auch mindestens einen dritten in der axialen Richtung über den Grundkörper (3) hervorstehenden Schneidvorsprung (8, 9) aufweisen.

2. Verwendung eines Zerspanungswerkzeuges nach Anspruch 1,
**dadurch gekennzeichnet, dass** der radial innere Schneidvorsprung (8, 9) gegenüber dem radial außen benachbarten Schneidvorsprung (7, 8) in der axialen Richtung versetzt und insbesondere zurückversetzt angeordnet ist.

3. Verwendung eines Zerspanungswerkzeuges nach Anspruch 2,
**dadurch gekennzeichnet, dass** die Schneidvorsprünge (7, 8, 9) eines einzelnen Schneidzahnes (5) auf einer Geraden (10) liegen, die gegenüber einer senkrecht auf der Drehachse (2) stehenden radialen Richtung (11) um einen Winkel (a) geneigt ist, dessen Betrag bevorzugt in einem Bereich von einschließlich 0,5° bis einschließlich 2,0° liegt und insbesondere etwa 1,0° beträgt.

4. Verwendung eines Zerspanungswerkzeuges nach einem der Ansprüche 1 bis 3,
**dadurch gekennzeichnet, dass** die Schneidvorsprünge (7, 8, 9) axial äußere Spitzen (12) aufweisen.

5. Verwendung eines Zerspanungswerkzeuges nach Anspruch 4,
**dadurch gekennzeichnet, dass** die Spitzen (12) unsymmetrisch ausgebildet sind.

6. Verwendung eines Zerspanungswerkzeuges nach einem der Ansprüche 1 bis 3,
**dadurch gekennzeichnet, dass** die Schneidvorsprünge (7, 8, 9) eine Kontur mit gerundeter Wellenform aufweisen.

7. Verwendung eines Zerspanungswerkzeuges nach einem der Ansprüche 1 bis 6,
**dadurch gekennzeichnet, dass** zwischen dem radial äußeren Schneidvorsprung (7) und der Umfangsschneide (6) eine Fase (13) angeordnet ist.

8. Verwendung eines Zerspanungswerkzeuges nach einem der Ansprüche 1 bis 7,
**dadurch gekennzeichnet, dass** die Umfangsschneide (6) in Richtung zum Schneidvorsprung (7) zur Drehachse (2) hin geneigt ist.

## Claims

1. Use of a chipping tool (1) for formatting plates, in particular of a wood-type material, wherein the chipping tool is provided for rotary drive about an axis of rotation (2) and comprises a base body (3), on the periphery (4) of which cutting teeth (5) are arranged, wherein each of the cutting teeth (5) comprises a peripheral blade (6) and a cutting projection (7) which, relative to the axis of rotation (2), projects beyond an end face (14) of the base body (3) in the axial direction and adjoins the peripheral blade (6),
**characterised in that** the cutting teeth (5) comprise, radially inward of the cutting projection (7), at least a second and preferably at least a third cutting projection (8, 9) projecting beyond the base body (3) in the axial direction.

2. Use of a chipping tool according to claim 1,
**characterised in that** the radially inward cutting projection (8, 9) is offset in the axial direction and in particular set back against the radially outward cutting projection (7, 8).

3. Use of a chipping tool according to claim 2,
**characterised in that** the cutting projections (7, 8, 9) of an individual cutting tooth (5) lie on a straight line (10), which is inclined by an angle (a), the value of which lies preferably in a range of 0.5° to 2.0° inclusive and is in particular approximately 1.0°, relative to a radial direction (11) perpendicular to the axis of rotation (2).

4. Use of a chipping tool according to any of claims 1 to 3,
**characterised in that** the cutting projections (7, 8, 9) have axially outward points (12).

5. Use of a chipping tool according to claim 4,
**characterised in that** the points (12) are designed to be asymmetric.

6. Use of a chipping tool according to any of claims 1 to 3,
**characterised in that** the cutting projections (7, 8, 9) have a contour with a rounded wave shape.

7. Use of a chipping tool according to any of claims 1 to 6,
**characterised in that** a chamfer (13) is arranged between the radially outward cutting projection (7) and the peripheral blade (6).

8. Use of a chipping tool according to any of claims 1 to 7,
**characterised in that** the peripheral blade (6) is inclined towards the axis of rotation (2) in the direction towards the cutting projection (7).

## Revendications

1. Utilisation d'un outil d'enlèvement de copeaux (1) pour formater des plaques, en particulier composées d'un matériau du type bois, l'outil d'enlèvement de copeaux étant destiné à être entraîné en rotation sur un axe de rotation (2) et comprenant un corps de base (3) sur la circonférence (4) duquel sont disposées des dents coupantes (5), les dents coupantes (5) présentant chacune un tranchant circonférentiel (6) et une saillie coupante (7) qui dépasse d'une surface frontale (14) du corps de base (3) dans le sens axial par rapport à l'axe de rotation (2), et qui est voisine du tranchant circonférentiel (6),
**caractérisée en ce que** les dents coupantes (5) présentent sur le côté radialement intérieur de la saillie coupante (7) au moins une deuxième saillie coupante, de préférence aussi au moins une troisième saillie coupante (8, 9) qui dépasse du corps de base (3) dans le sens axial.

2. Utilisation d'un outil d'enlèvement de copeaux (1) selon la revendication 1,
**caractérisée en ce que** la saillie coupante radialement intérieure (8, 9) est décalée dans le sens axial par rapport à la saillie coupante (7, 8) voisine radialement vers l'extérieur, et est en particulier en retrait.

3. Utilisation d'un outil d'enlèvement de copeaux (1) selon la revendication 2,
**caractérisée en ce que** les saillies coupantes (7, 8, 9) d'une dent coupante individuelle (5) sont situées sur une droite (10) qui est inclinée, par rapport à un sens radial (11) perpendiculaire à l'axe de rotation (2), suivant un angle (a) dont la valeur est située de préférence dans une plage de 0,5° inclus à 2,0° inclus, et est en particulier d'environ 1,0°.

4. Utilisation d'un outil d'enlèvement de copeaux (1) selon l'une des revendications 1 à 3,
**caractérisée en ce que** les saillies coupantes (7, 8, 9) présentent des pointes axialement extérieures (12).

5. Utilisation d'un outil d'enlèvement de copeaux (1) selon la revendication 4, **caractérisée en ce que** les pointes (12) ont une forme asymétrique.

6. Utilisation d'un outil d'enlèvement de copeaux (1) selon l'une des revendications 1 à 3,
**caractérisée en ce que** les saillies coupantes (7, 8, 9) présentent un contour avec une forme ondulée arrondie.

7. Utilisation d'un outil d'enlèvement de copeaux (1) selon l'une des revendications 1 à 6,
**caractérisée en ce qu'**il est prévu entre la saillie coupante radialement extérieure (7) et le tranchant circonférentiel (6) un biseau (13).

8. Utilisation d'un outil d'enlèvement de copeaux (1) selon l'une des revendications 1 à 7,
**caractérisée en ce que** le tranchant circonférentiel (6) est incliné vers l'axe de rotation (2) en direction de la saillie coupante (7).
